# EUROPÄISCHE PATENTSCHRIFT

(11) **EP 0 821 765 B1**
(45) Veröffentlichungstag und Bekanntmachung des Hinweises auf die Patenterteilung: **05.07.2000**
(21) Anmeldenummer: 96908107.4
(22) Anmeldetag: 21.03.1996
(51) Int. Cl.: F15B 1/027

(54) **LADEVENTILANORDNUNG ZUM LADEN EINES SPEICHERS**
CHARGING VALVE ARRANGEMENT TO CHARGE A STORE
SYSTEME DE SOUPAPE DE CHARGEMENT UTILISE POUR CHARGER UN ACCUMULATEUR

(30) Priorität: 21.04.1995 DE 19514745
(43) Veröffentlichungstag der Anmeldung: 04.02.1998
(73) Patentinhaber: Mannesmann Rexroth AG, 97816 Lohr am Main (DE)
(72) Erfinder: MIES, Hubertus, D-97816 Lohr (DE)
(74) Vertreter: Tiedtke, Harro, Dipl.-Ing.
(86) Internationale Anmeldenummer: EP9601245
(87) Internationale Veröffentlichungsnummer: WO9633346

(56) Entgegenhaltungen:
- WO-A-92/12350
- DE-A- 3 327 978
- DE-A- 3 426 354
- DE-A- 3 501 660
- DE-U- 8 533 311
- OLHYDRAULIK UND PNEUMATIK, Bd. 38, Nr. 3, 1.Januar 1994, Seite 88, 90, 93, 94 XP000195285 "Grundlagen der hydraulischen Schaltungstechnik"

## Beschreibung

Die Erfindung betrifft eine Ladeventilanordnung zum Laden eines Speichers. Gattungsgemäße Ladeventilanordnungen werden beispielsweise zum Laden von hydraulischen Speichern mit Hydraulikflüssigkeit eingesetzt.

Figur 5 zeigt ein Schaltschema einer herkömmlichen Ventilanordnung, die als Ladeventil zum Laden eines Speichers mit Hydraulikflüssigkeit betrieben wird. Das Bezugszeichen S gibt dabei den Hydraulikspeicher an, der von der Pumpe P aus über eine Drosselstelle D und ein Rückschlagventil RV mit Hydraulikflüssigkeit versorgt wird. Das Bezugszeichen N gibt einen Verbraucher an, der über ein Schaltventil SV mit Hydraulikflüssigkeit versorgt werden kann. Über die Drosselstelle D und das Regelventil REV wird auch die Steuerleitung SL mit Hydraulikdruck beaufschlagt. Das Regelventil REV ist durch den Hydraulikdruck in der Steuerleitung SL "eingespannt". Das dargestellte Regelventil REV hat drei Stellungen A, B, C. In Figur 5 ist das Regelventil REV in Stellung A dargestellt. In dieser Stellung A wird der Hydraulikdruck von der Pumpe P über die Drosselstelle D auf die Steuerleitung SL aufgebracht. In der Stellung B werden alle Anschlüsse des Regelventils REV gesperrt und in der Stellung C wird die Steuerleitung in den Tank T entlastet.

Wie in Figur 5 dargestellt, ist das Regelventil beidseitig von dem Hydraulikdruck in der Steuerleitung SL eingespannt, wobei der Kolben K1 auf der in der Figur 5 rechten Seite, der das Regelventil REV in die Entlastungsstellung C bringen möchte, eine kleinere Fläche aufweist als der entgegenwirkende Kolben K2. Auf der rechten Seite des Regelventils REV wirkt des weiteren ein weiterer Kolben K3, der mit dem Druck des Speichers S beaufschlagt wird. Dieser versucht somit ebenfalls das Regelventil in die Entlastungsstellung C zu bringen. Diesem Kolben K3 und dem Kolben K1 entgegen wirkt eine Feder F auf der linken Seite des Regelventils REV, wobei die Feder F von dem Kolben K2 unterstützt wird. Die Druckleitung SiV links des Wechselventils stellt die Signal-Druckleitung der Verbraucher V dar.

Im folgenden wird der Ladevorgang für den Speicher S beschrieben. Das Schaltventil SV dient lediglich zur Steuerung des Hydraulikstromes zum Verbraucher N und hat keinen Einfluß auf den Ladevorgang. Das Schaltventil SV ist im Ladebetrieb verschlossen und bleibt somit bezüglich des Ladebetriebes ohne Funktion.

Während des Ladevorganges kompensiert der Kolben K2 den Kolben K3. Somit wirkt der Kolben K1 alleine entgegen der Feder F. Am Ende des Ladevorganges wird die Kolben K1 und K2 entlastet; der Kolben K3 wirkt dann plötzlich auf die Feder F, so daß ein Schaltsprung erfolgt (Kraft, Weg, Hysterese). Ist der Speicher S leer bzw. weitgehend leer, befindet sich das Regelventil REV in der dargestellten Stellung A. Der Speicher V wird in dieser Stellung "langsam" über die Drosselstelle D und das Rückschlagventil RV vollgeladen. Ist ein bestimmter Druck im Speicher S erreicht, bringt der Kolben K1 das Regelventil REV in die Stellung B. Wie bereits ausgeführt, kompensieren sich die Kolben K2 und K3 während des Ladens, so daß das Regelventil REV in die Stellung B gebracht wird; dabei wird durch die Dynamik des Sytems auch eine Zwischenstellung A/B bewirkt. Durch die Entlastung der Druckleitung in den Tank T sinkt der Druck in den Kolben K1 und K2 auf Tankniveau ab, so daß nur noch der Kolben K3 wirksam ist. Der Kraftsprung am Kolben bewirkt einen Wegsprung des Kolbens, wobei eine Schalthystere von ca. 18 % auftritt.

Der Druck, ab dem das Regelventil bewegt wird, kann über die Feder F eingestellt werden. In der Stellung B wird der sich bereits in der Steuerleitung SL aufgebaute Druck gehalten und die Pumpe fördert weiter Hydraulikflüssigkeit. Steigt der Druck im Speicher S weiter an, wird das Regelventil REV in die Stellung C gebracht, in der der Druck aus der Steuerleitung in den Tank entlastet wird. Durch das Zusammenbrechen des Drucks in der Steuerleitung bekommt die Pumpe P, wenn der Ladedruck der höchste Druck in der Lade-Ventilanordnung ist, ein Signal die Förderung auf Leerlaufförderung zu drosseln.

Sinkt der Druck im Speicher S ab, wird das Regelventil in umgekehrter Weise von der Feder F wieder in die Stellung C gebracht. In dieser Stellung kann sich aufgrund der Leerlaufförderung wieder ein Druck in der Steuerleitung SL aufbauen, der ab einem vorbestimmten Druck der Pumpe das Signal gibt, wieder auf volle Förderleistung hochzufahren. Ein Kurzschluß am Regelventil bewirkt somit ein Abschalten der Pumpe; wohingegen andernfalls der Druck steigt, bis das delta P des Regelventils für eine Pumpenförderung größer Null erreicht ist. Diese Ladeanordnung hat jedoch gewisse Nachteile. Der Speicher S wird bis zum Abschalten der Pumpe P weitergeladen. Werden Verbraucher in V höher als der Abschaltdruck der Lade-Ventilanordnung belastet, so werden die Speicher bis zu diesem Ladedruck geladen. Übersteigt der Lastdruck dabei den maximal zulässigen Speicherdruck, kommt es zu einer Zerstörung des Speichers S oder auch des Ventils.

Aufgabe der Erfindung ist es eine Ladeventilanordnung zu schaffen, die eine Überlastung des Speichers S und des Ventils, dessen Gehäuse üblicherweise aus GG 30 besteht, sicher verhindert.

Die Aufgabe wird durch die Merkmale des Patentanspruchs 1 gelöst.

Mit den Merkmalen des Patentanspruchs 1 wird erstens erreicht, daß der Speicher bei Erreichen eines Grenzdrucks von der Pumpe abgetrennt wird, so daß in jedem Fall ein Überladen des Speichers mittels der Pumpe sicher ausgeschlossen wird und zweitens, daß der Lastdruck des Verbrauchers nicht auf den Speicher wirken kann. Auf diese Weise wird eine Ladeventilanordnung mit einer effektiven Speichersicherung geschaffen, mittels der eine Überlastung des Speichers und des Ventils selbst sicher ausgeschlossen werden kann.

Die Steuerung der Pumpe kann über eine Steuerleitung erfolgen. Dabei wird der Druck in der Steuerleitung über ein Regelventil gesteuert, das eine Entlastungsstellung aufweist, in der die Steuerleitung in einen Tank entlastet wird, so daß der Druck in der Steurleitung zusammenbricht und die Pumpe entsprechend ein Signal zum Drosseln der Förderleistung auf Leerlaufförderung erhält, falls der Ladedruck bzw. Speicherdruck zu diesem Zeitpunkt der höchste Druck im System ist.

Das Regelventil kann mit einer zusätzlichen Zwischenstellung versehen sein, in der die Steuerleitung über eine Drosselstelle in einen Tank entlastet wird. Auf diese Weise wird ein kontinuierlicherer Steuervorgang erzielt. Das Regelventil kann den Ladedruck im Ventil somit auf einen Einstellwert begrenzen.

Das Regelventil wird bevorzugter Weise durch den Speicherdruck angesteuert, dem in der Leerlaufstellung die Kraft einer Feder entgegenwirkt. Während des Ladens steigt der Ladestrom. Das Regelventil kann dabei mittels des Steuerdrucks eingespannt werden, wobei die Einspannung so erfolgt, daß die Feder unterstützt wird.

Die Steuerleitung ist entweder mit dem Speicher oder der Pumpe in Verbindung, wobei die Steuerleitung vorteilhaft über eine Drosselstelle mit Fluid beaufschlagt wird.

Das Hauptventil, das den Speicher mit der Pumpe verbindet oder diese Verbindung trennt, wird über den Speicherdruck gesteuert. Dem Speicherdruck entgegen kann die Kraft einer Feder wirken. Die Feder kann auch durch den Steuerdruck in der Steuerleitung unterstützt werden.

Die Pumpe kann direkt von der Steuerleitung angesteuert werden oder über die Steuerleitung kann ein Schaltventil gesteuert werden, das bei Absinken des Druckes in der Steuerleitung in eine Entlastungsstellung gebracht wird und in dieser Stellung die mit der Pumpe zur Steuerung dieser verbundene Leitung entlastet, so daß die Pumpe mittelbar über die Steuerleitung gesteuert wird. Wird der Speicherdruck direkt zur Steuerung der Pumpe verwendet, führt ein Ausfall des Wechselventils zwangsweise zum Ausfall eines Speicherkreises, also eines Bremskreises.

Bei der Ladeventilanordnung gemäß der Erfindung ist die Ladefunktion problemlos auch bei sehr hohen Drücken gegeben und somit wird in jedem Fall ein sicheres Abschalten gewährleistet, wenn die Speicher geladen sind. Darüberhinaus wird auch die Ladezeit kürzer weil das delta P = P_{Pumpe} - P_{Speicher} groß ist, was anhand der Ausführungsbeispiele erläutert wird. Ein zuverläßige Funktion der Ladefunktion wird auch für den Fall gewährleistet, daß der Druck nebengeschalteter Verbraucher höher ist als der Speicherdruck, was aus der Beschreibung der Ausführungsbeispiele klar wird. Auf diese Weise wird eine zerstörung des Speichers oder auch des Ladeventils sicher ausgeschlossen.

Eine besonders kompakte Ladeventilanordnung wird erhalten, wenn das Ventil zum Abtrennen des Speichers und ein Teil der Steuerleitung mit Drosselstelle in einem Gehäuse zusammengefaßt werden. Dabei besteht der Vorteil, daß kein Hochdruck im Gehäuse anliegt. Ein entsprechendes integriertes Ladeventil wird detailiert in der Figurenbeschreibung zu Figur 4 beschrieben.

Die Erfindung wird folgend detailiert anhand verschiedener Ausführungsbeispiele beschrieben.

Figur 1 zeigt das Schaltschema eines ersten Ausführungsbeispiels.

Figur 2 zeigt das Schaltschema eines zweiten Ausführungsbeispiels.

Figur 3 zeigt das Schaltschema eines dritten Ausführungsbeispiels.

Figur 4 zeigt ein integriertes Ladeventil gemäß Figur 1 im Querschnitt.

Figur 5 zeigt das Schaltschema eines Ladebetriebes nach dem Stand der Technik.

Im folgenden wird die Erfindung anhand der Figur 1 erläutert. Die Pumpe 1 fördert Hydraulikflüssigkeit über ein Rückschlagventil 2 und ein Schaltventil 3 in der offenen Stellung 3A des Schaltventils 3 in den Speicher 4. Das Rückschlagventil muß jedoch nicht unbedingt vorhanden sein. Mit dem Einsatz des Rückschlagventils wird jedoch eine zusätzliche Sicherheit bei Ausfall des Pumpenantriebes und verschlossener Pumpenleitung bzw. Verbraucher erzielt. Von der Pumpe 1 führt eine weitere Leitung zu Verbrauchern V. Die Lastmeldung dieser Verbraucher erfolgt über die Leitung 8, die rechts des Wechselventils dargestellt ist.

Ab einem bestimmten Grenzdruck im Speicher 4 wird das Schaltventil 3 mittels des Kolbens 7 gegen die Kraft der Feder 5 in die gesperrte Stellung 3B geschaltet und somit der Speicher sowohl von der Pumpe 1 als auch von dem Verbraucher abgekoppelt.

Wie aus der Figur 1 zu ersehen, wird die Feder 5 bei diesem Ausführungsbeispiel von einem Kolben 6 unterstützt, der von der Steuerleitung 9 angesteuert wird. Die Funktionsweise des Regelventils 11 und damit der Druckauf- und -abbau in der Steuerleitung 9 wird folgend erläutert.

Beim Laden des Speichers 4 fördert die Pumpe 1 über eine Drossel 10 auch in die Steuerleitung 9, die das Regelventil 11 in der dargestellten Weise einspannt, so daß beim Laden die Stellung 11B des Regelventils 11 bewirkt wird, wobei die Kolbenfläche des rechten Kolbens 12 größer ist als die des linken Kolbens 13, so daß Druck in der Steuerleitung 9 die Feder 14 unterstützt, die versucht das Regelventil 11 in die dargestellte gesperrte Stellung 11A zu bringen, in der sich das Regelventil 11 beim Laden des Speichers 4 befinden wird. Zu beachten ist, daß das dargestellte Schaltbild keine direkte Kopplung der Kolben 12 und 15 an den Schaltkolben des Regelventiles 11 zeigt. Grundsätzlich kann die Kopplung sowohl direkt als auch indirekt erfolgen. Der Kolben 13 ist direkt mit dem Schaltkolben verbunden. Die Kolben 12 und 15 wirken gegeneinander, wobei die am Kolben 15 eingezeichnete Feder nur als Hilfsfeder wirkt und kräftemäßig vernachlässigbar ist.

Der Ladedruck P_{LS} steigt, bis der Kolben 13 den Schaltkolben des Regelventils 11 nach 11B verschiebt und der Ladedruck somit während des Ladens konstant gehalten wird. Dabei wirken die Kolben 12 und 15 am Ende des Ladevorgangs auf den Schaltkolben. Die kleine Hilfsfeder bewirkt lediglich eine Verschiebung, damit eine Anschlagscheib zwischen den Kolben nicht lose kommt.

Der Feder 14 entgegen wirkt ein Kolben 15, der mit dem Speicherdruck beaufschlagt wird und versucht, das Regelventil 11 in die Entlastungsstellung 11C zu bringen. Zwischen der gesperrten Stellung 11A und der Entlastungsstellung 11C ist eine Zwischenstellung 11B vorgesehen, in der die Steuerleitung gedrosselt in einen Tank 16 entlastet wird.

Die Steuerleitung 9 ist über den Leitungsarm 9' mit der Pumpe 1 bzw. dem Pumpenregler verbunden, die über den Druck in dem Leitungsarm 9' gesteuert wird. Ist dieser Druck hoch, arbeitet die Pumpe mit vollem delta P, bricht dieser Druck zusammen, so geht die Förderleistung der Pumpe auf Leerlaufbetrieb zurück. Ist der Druck P_{LS} = 0, so regelt die Pumpe den "Ruhedruck" des Systems aus P_{LS} > 0, so regelt die Pumpe den Betriebsdruck bzw. das delta P aus.

In der in Figur 1 gezeigten Stellung zum Laden des Speichers 4 ist die Steuerleitung 9 durch das Regelventil 11 gesperrt, so daß in der Steuerleitung 9 durch die Pumpe 1 ein hoher Druck aufgebaut wird. Bei Überschreiten eines bestimmten Speichergrenzdrucks bringt der Kolben 13 das Regelventil 11 gegen die Kraft der Feder 14 und die Differenzkraft der Kolben 15 und 12 in die Entlastungsstellung 11C. In dieser Stellung 11C wird die Steuerleitung 9 in den Tank 16 entlastet, so daß der Druck in der Steuerleitung 9 sowie dem Leitungsarm 9' zusammenbricht. Die Pumpe 1 schaltet entsprechend auf Leerlaufförderung.

Solange der Speicherdruck nicht absinkt und das Schaltventil 3 nicht in die offene Stellung 3A zurückschaltet, erfolgt die Leerlaufförderung über das Regelventil 11 in den Tank 16. Sollte der Speicherdruck abfallen, erfolgt ein Kraftsprung am Schaltkolben und das Regelventil springt über die gedrosselte Stellung 11b in die gesperrte Stellung 11A zurück. Nachdem ein bestimmter Druck aufgebaut ist, wird das Regelventil in Stellung 11B gebracht und regelt in dieser den Druckaufbau. Sobald der Pumpendruck dann größer als der Speicherdruck ist, fördert die Pumpe 1 in den Speicher. Der Förderstrom der Pumpe 1 hängt dabei von der Druckdifferenz des Pₚᵤₘₚₑ - P_{Speicher} ab. Der Pumpendruck steigt auf P_{LS} + delta P_{Regler}.

Bei der Erläuterung der weiteren Ausführungsbeispiele wird im wesentlichen auf die Unterschiede zum ersten Ausführungsbeispiel eingegangen, ohne daß die Gemeinsamkeiten nochmals detailliert erläutert werden.

Zu Figur 2. Bei diesem Ausführungsbeispiel ist das Schaltventil 103 genauso angeordnet wie bei dem ersten Ausführungsbeispiel; die Arbeitsweise ist ebenso identisch. Abweichend zum ersten Ausführungsbeispiel wird jedoch bei diesem zweiten Ausführungsbeispiel die Steuerleitung 109 nicht von der Pumpe 101 mit Fluid versorgt, sondern von dem Speicher 104. Wie aus Figur 2 zu sehen, wird der Speicherdruck über eine Drossel 110 und das Regelventil 111A auf die Steuerleitung 109 und damit auf den Leitungsarm 109'des Pumpenreglers aufgebracht. Die Drossel 110 ist nicht unbedingt nötig und kann auch entfallen.

Analog zum ersten Ausführungsbeispiel wird ab einem bestimmten Speicherdruck das Regelventil 111 von der dargestellten Stellung 111A, die einen Druckaufbau in der Steuerleitung 109 gestattet, in die Entlastungsstellung 111B gebracht, in der die Steuerleitung 109 in den Tank 116 entlastet wird. Entsprechend bricht der Druck im Leitungsarm 109' zusammen und die Pumpe 101 schaltet auf Leerlaufförderung zurück. Sobald der Speicherdruck unter einen vorbestimmten Druck absinkt, schalten die Ventile wieder in die dargestellten Stellungen zurück und es kann sich aufgrund der Leerlaufförderung der Pumpe 101 wieder ein Druck in der Steuerleitung aufbauen, so daß die Pumpe 101 wieder auf volle Förderleisung hochgeschaltet wird. Auch bei diesem Ausführungsbeispiel wird durch das Schaltventil 103 der Speicher 104 ab einem bestimmten Druck von der Pumpe 101 und dem Verbraucher getrennt, was den Vortei hat, daß kein Ladestrom fließt.

Das dritte Ausführungsbeispiel gemäß Figur 3 unterscheidet sich von dem zweiten Ausführungsbeispiel nur dadurch, daß der Pumpenregler mit dem Leitungsarm 209' nicht direkt über den Druck in der Steuerleitung 209 gesteuert wird, sondern mit dem Druck in der Steuerleitung 209 ein Zusatzventil gesteuert wird, das bei einem zusammenbrechen des Drucks in der Steuerleitung 209 den Druck im Leitungsarm 209' bzw. im Pumpenregler entlastet und so die Pumpe 201 auf Leerlaufförderung zurückschaltet. Dieser Aufbau hat den Vorteil, daß kein Ladestrom fließt und des weiteren daß der Ausfall der LS-Leitung keinen Einfluß auf den bzw. die Speicher hat.

Das dargestellte Zusatzventil 217 weist eine gedrosselte offene Stellung 217A und eine Entlastungstellung 217C auf. Wird wie beim Ausführungsbeispiel 2 das Regelventil 211 aufgrund eines hohen Speicherdruckes in die Entlastungsstellung gebracht, so wird das Zusatzventil 217 von der Kraft der Feder 218 in die Entlastungsstellung 217C gebracht und der Leitungsarm 209' in einen Tank 219 entlastet. Die Pumpe 201 wird entsprechend auf Leerlaufförderung geschaltet.

Geht der Speicherdruck zurück, schaltet das Regelventil 211 wieder in die dargestellte offene Stellung 211A zurück und es kann sich in der Steuerleitung 209 wieder Druck aufbauen. Durch diesen Druckaufbau wird über den Kolben 220 das zusatzventil 217 gegen die Kraft der Feder 218 zunächst in die mittlere Stellung 217A verschoben, in der sich auch wieder Druck im Leitungsarm 209' aufbauen kann, wodurch die Pumpe wieder auf volle Förderleistung geschaltet wird. Bei diesem Ausführungsbeispiel ist der Speicher 204 über das Zusatzventil 217 abgesichert. Der Druck der Pumpe Pₚᵤₘₚₑ darf dabei höher sein und hängt vom Druck der Verbraucher P_{Verb} ab.

Figur 4 beschreibt ein integriertes Ladeventil, bei dem das Schaltschema gemäß Figur 1 umgesetzt wurde. In dieses Ladeventil sind das Schaltventil und ein Teil der Steuerleitung mit Drosselstelle integriert.

Das Ladeventil weist ein äußeres Gehäuseteil 21 auf, das einen zentralen Einlaß 22 zum Anschluß der Pumpe aufweist. Von diesem Einlaß 22 führt über die Drosselstellen einer Drosselkette 26 ein äußerer Steuerkanal 24 am Umfang einer eingesetzten Hülse 23 zu dem dem Ausgang 25 entgegengesetzten Ende des Ladeventils. Der mit dem Steuerkanal 24 verbundene Ausgang 25 ist mit der Steuerleitung verbindbar und wird in der dargestellten Weise mit dem Regelventil 11 verbunden. Im vorderen Bereich des Steuerkanals sind vier Taschen als Drosselkette 26 vorgesehen, die eine Drosselstelle im Steuerkanal 24 ausbilden. Ein zweiter Kanal 27 führt zunächst durch die Mittelachse der Hülse 23 ggf. über ein Rückschlaventil und dann an deren inneren Umfang zwischen der Hülse 23 und einem Zylinderbauteil 28 entlang.

In dem Zylinderbauteil 28 ist ein Kolben 29 verschieblich gelagert, der von einer Feder 30 auf der Seite des Ausgangs 25 in Richtung der Einlaß 22 gedrängt wird. In der dargestellten Stellung befindet sich der Kolben 29 in seiner rechtsseitigen Endposition. In dieser Position wird das Fluid im Kanal 27 über Bohrungen 37 im Zylinderbauteil 28 zu Nuten 31 am Umfang des Kolbens 29 geleitet und über diese Nuten 31 zum Speicherausgang 32. Der Speicherausgang 32 ist einerseits mit dem Fluidspeicher (nicht dargestellt) und andererseits mit dem Regelventil 11 in der dargestellten Weise zur Steuerung des Regelventils 11 verbunden.

Die Nuten 31 erstrecken sich nicht über die ganze Länge des Kolbens 29, sondern nur über den in der Figur 4 dargestellten Bereich des Kolbens 29. Das heißt, in der dargestellten Endposition des Kolbens 29 reichen die Nuten 31 von dem radial einwärtsgerichteten Verbindungsabschnitt 37 des Kanals 27 gerade bis zum Speicherausgang 32, um in dieser Stellung des Kolbens 29 eine Verbindung des Kanals 27 mit dem Speicher 32 zu ermöglichen. Die Nuten 31 sind des weiteren über Bohrungen 33 und 34 mit einem Raum 35 am Kolbenboden des Kolben 29 verbunden. Das Gehäuseteil 21, die Hülse 23 und das Zylinderbauteil 28 sind mittels Dichtungen 36 gegeneinander abgedichtet.

Folgend wird die Funktionsweise des Ladeventils erläutert. Beim Laden des Speichers befindet sich der Kolben 29 in der gezeigten Stellung. Das Fluid strömt über den Einlaß 22 und den Kanal 27 weiter über die Nuten 31 des Kolbens 29 und den Speicherauslaß 32 zu dem Speicher bzw. zu dem Regelventil 11.

Gleichzeitig strömt das Fluid gedrosselt über die Drosselkette 26 und den Steuerkanal 24 zu dem Ausgang 25. Da sich das Regelventil 11 beim Ladevorgang in der gesperrten Stellung 11A befindet, ist in der Steuerleitung ein Druck vorhanden und die Pumpe fördert entsprechend. In der Stellung 11B begrenzt der Kolben den Druck. Steigt der Druck im Speicher an, so steigt auch der Druck in den Nuten 31 und damit in dem Raum 35 am Kolbenboden.

Der Speicherdruck ist während des Ladens kleiner als der Ladedruck Ls. Am "Ladeende" erreicht der Speicherdruck fast die gleiche Höhe wie der Ls-Druck. Da die Feder sehr stark ist, schließt der Kolben, wodurch die Ls-Leitung in den Tank 16 entlastet wird. Mittels der Feder wird Schaltsicherheit auch bei verschmutzten Öl gewährleistet. Der Kolben unterbindet das Laden des bzw. der Speicher, wenn der Druck P_{V} steigt. Das Abschalten des Schaltventils 3 wird alleine über das Regelventil 11 gesteuert.

Auf diese Weise wird die bereits zu Figur 1 erläuterte Arbeitsweise realisiert. Wird nunmehr über das Regelventil 11 die Steuerleitung entlastet, fällt auch der Druck auf das hintere Kolbenende 38 weg und der Kolben 29 kehrt nicht sofort bereits bei einem geringfügigen Absinken des Speicherdrucks wieder in die dargestellte Stellung zurück, sondern verbleibt länger in der gesperrten Stellung, bis der Speicherdruck unter einen allein durch die Kraft der Feder 30 vorgegebenen Mindestdruck absinkt. Erst dann kehrt der Kolben 29 in die Durchgangsstellung zurück und gleichzeitig schaltet auch das Regelventil 11 wieder zurück, so daß sich in der Steuerleitung aufgrund der Leerlaufförderung der Pumpe wieder Druck aufbauen kann und die Pumpe wieder auf volle Leistung hoch geschaltet wird.

## Patentansprüche

1. Ladeventilanordnung mit einem Schaltventil (3, 103, 203), das mit einer Pumpe (1, 101, 201) und einem Speicher (4, 104, 204) verbindbar ist und in einer ersten Stellung die Pumpe (1, 101, 201) mit dem Speicher(4, 104, 204) verbindet und in einer zweiten Stellung die Pumpe (1, 101, 201) von dem Speicher (4, 104, 204) trennt, wobei eine Trennung von Pumpe (1, 101, 201) und Speicher (4, 104, 204) ab einem bestimmten Speichergrenzdruck oder Ausgangsdruck des Bremssystems erfolgt und der Druck der Pumpe (1, 101, 201) und/oder der Druck des Speichers (4, 104, 204) an ein Regelventil (11, 111, 211) zur Regelung der Pumpe (1, 101, 201) anlegbar sind und ein angeschlossener Verbraucher vom Speicher (4, 104, 204) so trennbar ist, daß der Lastdruck des Verbrauchers nicht auf den Speicher (4, 104, 204) wirkt.

2. Ladeventilanordnung nach Anspruch 1, **dadurch gekennzeichnet, daß** das Regelventil (11, 111, 211) eine erste Stellung aufweist, in der der Speicher (4, 104, 204) mit einer Steuerleitung zur Steuerung der Pumpe (1, 101, 201) verbunden ist und eine zweite Stellung, in der die Steuerleitung in einen Tank (16, 116, 216) entlastet wird.

3. Ladeventilanordnung nach Anspruch 1, **dadurch gekennzeichnet, daß** die Pumpe (1, 101, 201) mit einer Steuerleitung verbindbar ist und das Regelventil (11, 111, 211) eine erste Stellung aufweist, in der die Steuerleitung gesperrt ist und eine zweite Stellung, in der die Steuerleitung in einen Tank (16, 116, 216) entlastet wird.

4. Ladeventilanordnung nach einem der Ansprüche 2 bis 3, **dadurch gekennzeichnet, daß** das Regelventil (11, 111, 211) eine Zwischenstellung aufweist, in der die Steuerleitung über eine Drosselstelle in den Tank (16, 116, 216) entlastet wird, und daß die Steuerleitung über eine Drosselstelle mit dem Speicher (4, 104, 204) oder der Pumpe (1, 101, 201) verbindbar ist.

5. Ladeventilanordnung nach einem der Ansprüche 2 bis 4, **dadurch gekennzeichnet, daß** das Regelventil (11, 111, 211) mittels des Druckes in der Steuerleitung eingespannt ist, wobei die auf das Regelventil (11, 111, 211) in Entlastungsrichtung wirkende Fläche geringer ist als die entgegengesetzt wirkende Fläche.

6. Ladeventilanordnung nach einem der Ansprüche 1 bis 5, **dadurch gekennzeichnet, daß** das Regelventil (11, 111, 211) über den Speicherdruck angesteuert wird, dem die Kraft einer Feder entgegenwirkt.

7. Ladeventilanordnung nach einem der Ansprüche 1 bis 6, **dadurch gekennzeichnet, daß** das Schaltventil (3, 103, 203) über den Speicherdruck angesteuert wird, dem die Kraft einer Feder entgegenwirkt, wobei die Feder das Schaltventil (3, 103, 203) in die erste Stellung drängt.

8. Ladeventilanordnung nach Anspruch 7, **dadurch gekennzeichnet, daß** das Schaltventil (3, 103, 203) zusätzlich von dem Druck einer Steuerleitung angesteuert wird, der die Feder unterstützt.

9. Ladeventilanordnung nach einem der Ansprüche 2 bis 8, **dadurch gekennzeichnet, daß** die Pumpe (1, 101, 201) über den Druck in der Steuerleitung steuerbar ist, und daß über den Druck der Steuerleitung ein Zusatzventil gesteuert wird, das bei Absinken des Drucks in der Steuerleitung in eine Entlastungsstellung gebracht wird, in der die mit der Pumpe (1, 101, 201) zur Steuerung dieser verbundene Leitung entlastet wird.

10. Ladeventilanordnung nach einem der Ansprüche 1 bis 9, **dadruch gekennzeichnet, daß** das Gehäuse einen Anschluß für die Pumpe (1, 101, 201) und einen verschieblichen Kolben (29) aufweist, wobei das Fluid in einer ersten Stellung des Kolbens (29) vom Anschluß durch das Gehäuse über zumindest einen Kanal am Umfang des Kolbens (29) entlang zu einem Speicheranschluß strömen kann und in einer zweiten Stellung des Kolbens (29) die Verbindung vom Gehäuse zum Umfang des Kolbens (29) unterbrochen ist.

11. Ladeventilanordnung nach Anspruch 10, **dadurch** **gekennzeichnet, daß** der Kolben (29) von einer Feder (30) in die erste Stellung belastet wird und mit einer Bohrung versehen ist, die den Kanal mit der der Feder (30) entgegengesetzten Stirnseite des Kolbens (29) verbindet.

12. Ladeventilanordnung nach Anspruch 10 oder 11, **dadurch gekennzeichnet, daß** das Gehäuse einen Steuerkanal aufweist, der den Anschluß für die Pumpe (1, 101, 201) mit dem Anschluß für die Stuerleitung verbindet.

13. Ladeventilanordnung nach Anspruch 12, **dadurch gekennzeichnet, daß** der Steuerkanal mit einer Drosselstelle versehen ist, daß die Drosselstelle durch eine Drosselkette (26) ausgebildet wird und daß die Drosselkette (26) durch vier erweiterte Räume ausgebildet wird.

## Claims

1. Loading valve arrangement comprising a switch valve (3, 103, 203), which is connectable to a pump (1, 101, 201) and a reservoir (4, 104, 204) and which in a first position connects the pump (1, 101, 201) to a reservoir (4, 104, 204) and in a second position separates the pump (1, 101, 201) from the reservoir (4, 104, 204), and separation between pump (1, 101, 201) and reservoir (4, 104, 204) takes place as of a specified reservoir threshold pressure or initial pressure of the braking system, and the pressure of the pump (1, 101, 201) and/or the pressure of the reservoir (4, 104, 204) is applied to a control valve (11, 111, 211) for control of the pump (1, 101, 201), and a connected consumer is separable from the reservoir (4, 104, 204) in such a manner that the load pressure of the consumer does not act on the reservoir (4, 104, 204).

2. Loading valve arrangement according to Claim 1, **characterised in that** the control valve (11, 111, 211) has a first position in which the reservoir (4, 104, 204) is connected to a control pipe for control of the pump (1, 101, 201) and a second position in which control pipe is unloaded in a tank (16, 116, 216).

3. Loading valve arrangement according to Claim 1, **characterised in that** the pump (1, 101, 201) is connectable to a control pipe, and the control valve (11, 111, 211) has a first position in which the control pipe is blocked and a second position in which the control pipe is unloaded into a tank (16, 116, 216).

4. Loading valve arrangement according to one of Claims 2 to 3, **characterised in that** the control valve (11, 111, 211) has an intermediate position in which the control pipe is unloaded via a throttle point into the tank (16, 116, 216), and the control pipe is connectable via a throttle point to the reservoir (4, 104, 204) or the pump (1, 101, 201).

5. Loading valve arrangement according to one of Claims 2 to 4, **characterised in that** the control valve (11, 111, 211) is entered by means of the pressure in the control pipe, and the surface acting in the unloading direction on the control valve (11, 111, 211) is smaller than the surface which acts in the opposite direction.

6. Loading valve arrangement according to one of Claims 1 to 5, **characterised in that** the control valve (11, 111, 211) is controlled via the reservoir pressure which acts against a springload.

7. Loading valve arrangement according to one of Claims 1 to 6, **characterised in that** the switch valve (3, 103, 203) is controlled via the reservoir pressure which is countered by a springload, and the spring forces the switch valve (3, 103, 203) into the first position.

8. Loading valve arrangement according to Claim 7, **characterised in that** the switch valve (3, 103, 203) is additionally controlled by the pressure of a control pipe which assists the spring.

9. Loading valve arrangement according to one of Claims 2 to 8, **characterised in that** the pump (1, 101, 201) is controllable via the pressure in the control pipe, and via the pressure in the control pipe is controlled a supplementary valve which, on reduction of pressure in the control pipe, is placed into an unloading position in which the pipe which is connected to the pump (1, 101, 201) for controlling it is unloaded.

10. Loading valve arrangement according to one of Claims 1 to 9, **characterised in that** the housing comprises a socket for the pump (1, 101, 201) and a displaceable piston (29), and in a first position of the piston (29) the fluid can flow from the socket through the housing via at least one channel on the periphery of the piston (29) to a reservoir socket, and in a second position of the piston (29) the connection between housing and the periphery of the piston (29) is interrupted.

11. Loading valve arrangement according to Claim 10, **characterised in that** the piston (29) is loaded by a spring (30) in the first position and provided with a bore which connects the channel with the end surface of the piston (29) opposing the spring (30).

12. Loading valve arrangement according to Claim 10 or 11, **characterised in that** the housing comprising a control channel which connects the socket for the pump (1, 101, 201) to the socket for the control pipe.

13. Loading valve arrangement according to Claim 12, **characterised in that** the control channel is provided with a throttle point, and the throttle point is formed by a throttle chain (26), and the throttle chain (26) is established by four extended spaces.

## Revendications

1. Ensemble de soupapes de charge comportant une soupape de commutation (3, 103, 203) qui peut être reliée à une pompe (1, 101, 201) et à un accumulateur (4, 104, 204) et qui, dans une première position, relie la pompe (1, 101, 201) à l'accumulateur (4, 104, 204), et dans une deuxième position, sépare la pompe (1, 101, 201) de l'accumulateur (4, 104, 204), une séparation de la pompe (1, 101, 201) et de l'accumulateur (4, 104, 204) se produisant à partir d'une pression limite déterminée de l'accumulateur ou d'une pression de sortie du système de freinage et la pression de la pompe (1, 101, 201) et/ou la pression de l'accumulateur (4, 104, 204) pouvant être appliquée à une soupape de régulation (11, 111, 211) pour la régulation de la pompe (1, 101, 201), et un récepteur raccordé pouvant être séparé de l'accumulateur (4, 104, 204) de manière que la pression de charge du récepteur n'agisse pas sur l'accumulateur (4, 104, 204).

2. Ensemble de soupapes de charge selon la revendication 1, caractérisé en ce que la soupape de régulation (11, 111, 211) présente une première position dans laquelle l'accumulateur (4, 104, 204) est relié à une conduite de commande pour la commande de la pompe (1, 101, 201), et une deuxième position dans laquelle la conduite de commande est déchargée dans un réservoir (16, 116, 216).

3. Ensemble de soupapes de charge selon la revendication 1, caractérisé en ce que la pompe (1, 101, 201) peut être reliée à une conduite de commande et la soupape de régulation (11, 111, 211) présente une première position dans laquelle la conduite de commande est fermée ainsi qu'une deuxième position dans laquelle la conduite de commande est déchargée dans un réservoir (16, 116, 216).

4. Ensemble de soupapes de charge selon l'une des revendications 2 à 3, caractérisé en ce que la soupape de régulation (11, 111, 211) présente une position intermédiaire dans laquelle la conduite de commande est déchargée dans le réservoir (16, 116, 216), par un point d'étranglement, et en ce que la conduite de commande peut être reliée à l'accumulateur (4, 104, 204) ou à la pompe (1, 101, 201), par un point d'étranglement.

5. Ensemble de soupapes de charge selon l'une des revendications 2 à 4, caractérisé en ce que la soupape de régulation (11, 111, 211) est serrée dans la conduite de commande au moyen de la pression, la surface qui agit sur la soupape de régulation (11, 111, 211) dans le sens de la décharge, étant inférieure à la surface qui agit en sens inverse.

6. Ensemble de soupapes de charge selon l'une des revendications 1 à 5, caractérisé en ce que la soupape de régulation (11, 111, 211) est commandée par l'intermédiaire de la pression de l'accumulateur à laquelle s'oppose la force d'un ressort.

7. Ensemble de soupapes de charge selon l'une des revendications 1 à 6, caractérisé en ce que la soupape de commutation (3, 103, 203) est commandée par l'intermédiaire de la pression de l'accumulateur, à laquelle s'oppose la force d'un ressort, le ressort pressant la soupape de commutation (3, 103, 203) dans la première position.

8. Ensemble de soupapes de charge selon la revendication 7, caractérisé en ce que la soupape de commutation (3, 103, 203) est commandée en supplément par la pression d'une conduite de commande qui soutient le ressort.

9. Ensemble de soupapes de charge selon l'une des revendications 2 à 8, caractérisé en ce que la pompe (1, 101, 201) peut être commandée par l'intermédiaire de la pression dans la conduite de commande, et en ce que par l'intermédiaire de la pression de la conduite de commande est commandée une soupape supplémentaire qui, lorsque la pression baisse dans la conduite de commande, est amenée dans une position de décharge dans laquelle la conduite reliée à la pompe (1, 101, 201), en vue de la commande de celle-ci, est déchargée.

10. Ensemble de soupapes de charge selon l'une des revendications 1 à 9, caractérisé en ce que le boîtier présente un raccord pour la pompe (1, 101, 201) et un piston (29) coulissant, dans une première position du piston (29), le fluide pouvant s'écouler depuis le raccord, à travers le boîtier, par au moins un canal qui suit le pourtour du piston (29), vers un raccord de l'accumulateur, et, dans une deuxième position du piston (29), la liaison entre le boîtier et le pourtour du piston (29) est interrompue.

11. Ensemble de soupapes de charge selon la revendication 10, caractérisé en ce que le piston (29) est sollicité par un ressort (30) dans la première position et est pourvu d'un perçage qui relie le canal au côté frontal du piston (29), opposé au ressort (30).

12. Ensemble de soupapes de charge selon la revendication 10 ou 11, caractérisé en ce que le boîtier présente un canal de commande qui relie le raccord destiné à la pompe (1, 101, 201) au raccord destiné à la conduite de commande.

13. Ensemble de soupapes de charge selon la revendication 12, caractérisé en ce que le canal de commande est pourvu d'un point d'étranglement, en ce que le point d'étranglement est formé par une chaîne d'étranglement (26), et en ce que la chaîne d'étranglement (26) est formée par quatre chambres élargies.
